# EUROPÄISCHE PATENTSCHRIFT

(11) **EP 0 781 251 B1**
(45) Veröffentlichungstag und Bekanntmachung des Hinweises auf die Patenterteilung: **14.07.1999**
(21) Anmeldenummer: 95932663.8
(22) Anmeldetag: 05.09.1995
(51) Int. Cl.: B65H 18/20

(54) **WICKELMASCHINE**
WINDING MACHINE
MACHINE D'ENROULEMENT

(30) Priorität: 06.09.1994 DE 9414449 U
(43) Veröffentlichungstag der Anmeldung: 02.07.1997
(62) Teilanmeldung aus: 98118762.8
(73) Patentinhaber: BELOIT TECHNOLOGIES, INC., Wilmington, Delaware 19803 (US)
(72) Erfinder: DÖRFEL, Walter, D-73087 Boll (DE)
(74) Vertreter: Schumacher, Horst, Dr. Dipl.-Phys.
(86) Internationale Anmeldenummer: EP9503477
(87) Internationale Veröffentlichungsnummer: WO9607608

(56) Entgegenhaltungen:
- EP-A- 0 631 955
- DE-A- 4 110 047
- DE-A- 4 402 624

## Beschreibung

Die Erfindung betrifft eine Wickelmaschine zum Aufwickeln von, gegebenenfalls längsgeteilten, Bahnen, vorzugsweise von Papierbahnen, mit den Merkmalen des Oberbegriffs des Anspruchs 1.

Um bei immer schwerer werdenden zu wickelnden Rollen eine möglichst gleichmäßige Wickelstruktur zu erreichen und Wickelfehler zu minimieren, ist es bekannt, in dem von den beiden Tragwalzen und dem zum Teil hergestellten Wickel und einer unteren Abdichtung sowie Stirnwänden begrenzten Raum einen Gasüberdruck zu erzeugen, der den Gewichtszuwachs des Wickels zunehmend - bei fortschreitendem Durchmesser völlig - kompensiert (DE-GM 92 01 791, DE-PS 1 047 001, DE-PS 1 111 496, US-PS 3 497 151, US-PS 3 346 209, WO 92/03366, DE 41 10 047 A1).

Wie besonders deutlich aus der DE 41 10 047 A1, welche durch Bezugnahme in die Offenbarung vorliegender Erfindung hiermit einbezogen wird, hervorgeht, ist es bei diesen pneumatischen Unterstützungseinrichtungen erforderlich, sowohl den oberhalb des geringsten Abstandes der Tragwalzen gelegenen Zwickelraum als auch den darunter gelegenen Zwickelraum unter Bildung eines mit z. B. Druckluft beaufschlagten Windkastens abzudichten. Zur Abdichtung des unteren Zwickelbereiches weist der Windkasten kreissegmentförmige Seitenwandbereiche auf, die dem äußeren Querschnitt der beiden Tragwalzen derart formangepaßt sind, daß zwischen der äußeren Windkastenoberfläche und einem Kreisbogenstück der Tragwalzen ein möglichst geringer gleichmäßiger Spalt verbleibt. Durch einen dieser beiden Spalte ist vorzugsweise die aufzuwickelnde Bahn geführt. Zwar sind die beiden Tragwalzen stationär angeordnet, doch stellt die große Länge der Tragwalzen, die 8 bzw. 10 m überschreiten kann, hohe Anforderungen an die exakte Einstellung des möglichst kleinen Abstandsspaltes zwischen den Tragwalzen und den parallel verlaufenden Seitenwandteilen des Windkastens dar. Da beim Rollenwechsel bzw. Neueinfädeln einer zu wickelnden Bahn der Abstandsspalt zwischen umschlungener Tragwalze und Windkasten zu gering ist, ist es gemäß DE 41 10 047 A1 vorgesehen, den Windkasten an einem um die umschlungene Tragwalze herumgeführten Armmechanismus nach unten fortzuschwenken. Die Bewegung des gesamten Windkastens stellt erhebliche Anforderungen an die Positionierung des Windkastens in die Arbeitsposition, in der einerseits zu große, d. h. hohen Druckluftverbrauch bewirkende Luftspalte und andererseits jeglicher Berührungskontakt zwischen dem Windkasten und der Tragwalze zu vermeiden sind, dar.

Aus der nachveröffentlichten EP-A2-0 631 955 ist eine andere Wickelmaschine mit pneumatischen Druckentlastungsmitteln bekannt, bei der zum Abdichten des Unteren Zwickelraumes zwischen zwei Tragwalzen ein rechter und ein linker Dichtkörper vorgesehen ist, von denen mindestens einer bewegbar ist und mittels eines biegesteifen Tragbalkens in seine Dichtposition gehoben werden muß.

Die Abdichtung des oberen Zwickelraumes ist zwar lediglich an dessen Stirnenden erforderlich, doch ist hier das Problem zu bewältigen, daß die zur Verfügung stehenden Dichtflächen relativ kleinflächig sind, was eine berührungslose aber möglichst druckverlustarme Abdichtung erschwert. Die für die Abdichtungsaufgabe vorgesehenen Dichtflächen können erst dann in Position gebracht werden, wenn der zu erzeugende Wickel einen so großen Durchmesser erreicht hat, daß die Dichtflächen zwischen der Wickelhülsenführung und einer der Tragwalzen hindurchgeschwenkt werden können. Dies ist wegen der bei großen Wickel-Enddurchmessern beträchtlichen Breite des oberen Zwickelraumes erst ab einem relativ großen Wickeldurchmesser möglich. Außerdem erfordert es die Schwenkbarkeit des oberen und des unteren Teils des Windkastens, die Teilungsebene an die engste Stelle zwischen den Tragwalzen zu legen, was die Abdichtprobleme weiter vergrößert.

Davon ausgehend ist es Ziel der Erfindung, die Abdichtprobleme bei gattungsgemäßen Wickelmaschinen zu verringern.

Ein weiteres Ziel der Erfindung besteht darin, die Druckentlastung des herzustellenden Wickels bereits ab einem besonders geringen Wickeldurchmesser zu ermöglichen und damit die Wickelstruktur zu verbessern.

Ein anderes Ziel der Erfindung besteht darin, die Verbesserung der Wickelstruktur durch Kombination von Tragwalzen mit nachgiebiger Oberfläche, insbesondere bei unterschiedlicher Nachgiebigkeit der Tragwalzenoberflächen und Anwendung des Druckentlastungsprinzips (Airlift-Prinzips) zu erzielen.

Schließlich besteht ein weiteres Ziel der Erfindung darin, das Einfädeln der zu wickelnden Bahn zwischen die Tragwalzen in die Wickelposition bei gattungsgemäßen Wickelmaschinen zu automatisieren.

Zur Lösung des angestrebten Zieles wird eine Wickelmaschine mit den Merkmalen des Anspruchs 1 vorgeschlagen.

Durch die Merkmale des Anspruchs 2, insbesondere in Kombination mit den Merkmalen des Anspruchs 3, wird das Einfädeln, insbesondere das automatische Einfädeln der zu wickelnden Bahn zwischen den Tragwalzen in die Wickelstartposition erleichtert.

Durch die Merkmale des Anspruchs 4 ist es möglich, trotz guter Abdichtleistung den Schwenkradius der Dichtflächen für den oberen Zwickelbereich erheblich geringer als bekannt zu gestalten.

Dadurch, daß die Abdichtmittel des unteren Zwickelbereiches aufgrund der Schwenkbarkeit der einen Seitenwand des Windkastens ortsfest in Position zwischen den beiden Tragwalzen verbleiben kann und - nach Anspruch 5 - vorzugsweise auch verbleibt, wird es erstmals möglich, die horizontale Teilungsstelle zwischen den Abdichtmitteln für den unteren und oberen Zwickelbereich deutlich oberhalb der Engstelle zwischen den beiden Tragwalzen anzuordnen und damit die Abdichtungsmöglichkeiten und die Positionierexaktheit der Seitenwände des Windkastens deutlich zu verbessern. Diese Möglichkeit wird durch das Merkmal des Anspruchs 6 und/oder 7 noch weiter verbessert.

Die vorgenannten sowie die beanspruchten und in den Ausführungsbeispielen beschriebenen, erfindungsgemäß zu verwendenden Bauteile unterliegen in ihrer Größe, Formgestaltung, Materialauswahl und technischen Konzeptionen keinen besonderen Ausnahmebedingungen, so daß die in dem jeweiligen Anwendungsgebiet bekannten Auswahlkriterien uneingeschränkt Anwendung finden können.

Weitere Einzelheiten, Merkmale und Vorteile des Gegenstandes der Erfindung ergeben sich aus der nachfolgenden Beschreibung der zugehörigen Zeichnung, in der - beispielhaft - bevorzugte Ausführungsformen erfindungsgemäßer Wickelmaschinen dargestellt sind. In der Zeichnung zeigen
- Fig. 1: von einer gattungsgemäßen Wickelmaschine die erfindungswesentlichen Teile in Stirnseitenansicht in einer Arbeitsposition während des Wickelwechsels mit zum Teil aufgebrochenen Windkastens;
- Fig. 2: die Wickelmaschine nach Fig. 1 in derselben Ansicht in einer Arbeitsposition während des druckluftgestützten Wickelns;
- Fig. 3: dieselbe Wickelmaschine in Frontansicht aus der Richtung der Bahnzuführung gesehen, bei fortgelassener erster Tragwalze sowie
- Fig. 4: von derselben Wickelmaschine, die stirnseitigen Dichtflächen für den oberen Zwickelraum in Ansicht von oben in zwei Arbeitspositionen der schwenkbaren Teilfläche.

Wie aus Fig. 1 ersichtlich, sind zwei achsparallele Tragwalzen TW1 und TW2 mit einem konstanten minimalen Abstandsspalt G ihrer radialen Mantelflächen M1 und M2 drehbar gelagert angeordnet. Zumindest eine der Tragwalzen ist antreibbar. Der Mantel M1, der in Bahnlaufrichtung erste Tragwalze TW1 ist stärker elastisch verformbar als der Mantel M2, der in Bahnlaufrichtung zweite Tragwalze TW2. In der Zeichnung weisen beide Tragwalzen denselben Durchmesser auf und befinden sich auf demselben Höhenniveau, doch können die Durchmesser und Höhenniveaus auch unterschiedlich sein. Insbesondere weist die erste Tragwalze den größeren Durchmesser und die niedrigere Achsposition auf. Diejenige der beiden Tragwalzen, deren aus statischer und dynamischer Belastung beim Wickeln resultierende Gesamtbelastung die größere von den beiden Tragwalzen ist, weist den von beiden Tragwalzen stärker elastisch verformbaren Mantel auf.

Die auf den beiden Tragwalzen rotierenden Wickel R bzw. Teilwickel R', R'', R''', ..., welche durch hier nicht dargestellte Längsteilung der zu wickelnden Bahn, wie einer Papierbahn PB, entstanden sind, dichten den Zwickelraum zwischen beiden Tragwalzen, der oberhalb des Abstandsspaltes G sich befindet (oberer Zwickelbereich), nach oben hin ab.

Um die Achse TWA2 der zweite Tragwalze TW2 mittels einer Kolben-/Zylindereinheit 20 und eines zweiarmigen Hebels 21 sind stirnseitige Dichtflächen 14 für den oberen Zwickelbereich schwenkbar gelagert, so daß sie in die dargestellte Arbeitsposition hinein und für die erste Wickelphase aus ihr heraus schwenkbar sind. Der in Bezug auf die Schwenkachse TWA2 radial äußerste Bereich der Dichtfläche 14 ist als Teilfläche 14A ausgestaltet, welche aus der dargestellten Dichtposition um eine im wesentlichen senkrecht zur Wickelachse sich erstreckende Schwenkachse 15 um etwa 90° fortschwenkbar ist, so daß der Schwenkradius SR der Dichtflächen 14 bei vom Wickel R fortgeschwenkter Teilfläche 14A im Vergleich zur an dem Wickel R anliegenden Teilfläche 14A verringert wird. In Fig. 4 ist die Dichtposition mit durchgezogenen und die Fortschwenkposition mit strichpunktierten Linien dargestellt. Zum Fortschwenken dient eine Kolben/Zylindereinheit 22. Am unteren Ende des nicht fortschwenkbaren, lediglich um die Achse TWA2 drehbaren Teils der Dichtfläche 14 befindet sich eine etwa parallel zu den Tragwalzenachsen sich erstreckende Abdichtplatte 19, die sich nach axial außen von der Dichtfläche 14 forterstreckt und im Zusammenwirken mit einem noch zu erläuterten Abdichttisch 18 eines Windkastens 16 das Abdichten des Windkastens zwischen dem oberen und unteren Zwickelbereich bei unterschiedlichen Wickelbreiten gestattet. Wie sich besonders deutlich aus Fig. 3 ergibt (durchgezogene und strichpunktierte Position der Abdichtflächen 14 und Abdichtplatte 19), wird damit eine Anpassung an die maximale und minimale Breite des herzustellenden Wickels, an dessen Stirnflächen RE die Dichtflächen 14 anliegen, ermöglicht.

Für die Anpassung an die Wickelbreiten und zur Einstellung eines möglichst berührungslosen Dichtspaltes zwischen den Dichtflächen 14 und den Stirnflächen RE dienen Führungen 23 und ein Verstellmittel 24, welche an dem zweiarmigen Hebel 21 vorgesehen und aus der DE 41 10 047 A1 grundsätzlich bereits bekannt sind.

Der untere Zwickelbereich zwischen den beiden Tragwalzen TW1 und TW2 sowie die untere Zone des oberen Zwickelbereiches werden durch einen ortsfest angeordneten, nach oben offenen Windkasten 16 abgedichtet, so daß im Zusammenwirken zwischen diesem, den beiden Tragwalzen, dem Wickel und den Dichtflächen 14 ein allseits geschlossener Druckraum DR entsteht, welcher am unteren Ende des Windkastens 16 über mehrere entlang der Tragwalzenbreite verteilt angeordnete Rohrstutzen 25 mit Druckluft (Airliftfluid) beaufschlagbar ist. Der Windkasten 16 wird durch ortsfeste Stützen 26 getragen.

Der Windkasten 16 besteht im wesentlichen aus einer Bodenplatte 27, welche von den Rohrstutzen 25 durchbrochen ist, aus einer ortsfesten im wesentlichen kreisbogenförmigen Seitenwand 28, welche unter Freilassung eines minimalen Dichtspaltes an die zweite Tragwalze TW2 formangepaßt und starr an dem Windkasten 16 befestigt ist, sowie aus einer Seitenwand 11, die im wesentlichen über die gesamte maximale Bahnbreite des herzustellenden Wickels sich erstreckt und die um eine Schwenkachse 11A, welche sich etwa parallel zu den Tragwalzenachsen erstreckt, schwenkbar ist. Diese Seitenwand 11 ist an die von der aufzuwickelnden Bahn PB umschlungene Tragwalze TW1 unter Freilassung eines Bahndurchtrittsspaltes GP für den Wickelvorgang dichtend heranschwenkbar (Fig. 2, gestrichelter Linienzug) und für den Einfädelvorgang der Bahn PB von der umschlungenen Tragwalze TW1 fortschwenkbar (Fig. 1, durchgezogener Linienzug). Die in Bahnlaufrichtung sich erstreckende Länge des Bahndurchtrittsspaltes ergibt sich aus derjenigen Schenkellänge der schwenkbaren Seitenwand 11, welche an die äußere Oberfläche der ersten Tragwalze TW1 angepaßt gebogen ist. Zum Verschwenken der Seitenwand 11 dient eine am Windkasten 16 gelagerte Kolben-/Zylindereinheit 29. Die Verwindungssteifigkeit des Windkastens 16 und zusätzliche Abstützung der Rohrstutzen wird durch Diagonalstreben oder -platten 30 erreicht, welche mit der Bodenplatte 27 und der ortsfesten Seitenwand 28 verbunden, insbesondere verschweißt sind. Stirnseitig ist der Windkasten 16 durch Stirnwände 17 druckdicht verschlossen. Die wünschenswerte Stabilität des Abdichttisches 18 an den oberen Enden 17A der Stirnwände 17 des Windkastens 16 wird durch Diagonalstreben 31 erreicht. Über die Maschinenbreite sich erstreckende Leitflächen 12 verlängern den von der schwenkbaren Seitenwand 11 gebildeten Bahndurchtrittsspalt GP unter Spaltverbreiterung in Richtung auf die einlaufende Bahn PB hin. In den Leitflächen 12 angeordnete Druckgasdüsen 13 erleichtern das Einfädeln der zu wickelnden Bahn und deren Anlegen an die umschlungene Tragwalze TW1.

## Patentansprüche

1. Wickelmaschine zum Aufwickeln von, gegebenenfalls längsgeteilten, Bahnen, vorzugsweise von Papierbahnen (PB),
mit zwei den die herzustellenden Wickel (R; R'; R''; R'''; ...) in einem Wickelbett tragenden Tragwalzen (TW1 und TW2),
von denen gegebenenfalls eine oder beide verformbare, vorzugsweise unterschiedlich stark verformbare Mäntel (M1 und M2) aufweisen,
wobei eine der beiden Tragwalzen (TW1) während des Wickelns von der durch den Abstandsspalt (G) zwischen den beiden Tragwalzen (TW1 und TW2) verlaufenden Bahn (PB) teilweise umschlungen ist,
mit einem durch die beiden Tragwalzen (TW1 und TW2) und dem bereits zum Teil hergestellten Wickel (R; ...) begrenzten Raum (DR);
mit Abdichtmitteln dieses Raumes (DR) an seinen Stirnenden (E) und von unterhalb des Abstandsspaltes (G) zwischen beiden Tragwalzen (TW1 und TW2) her sowie
mit Mitteln zum Erzeugen eines Überdruckes in dem erwähnten Raum (DR) zwecks Entlastung des Eigengewichtes des Wickels (R;...),
**dadurch gekennzeichnet**,
daß eines der Abdichtmittel zum ortsfesten Verbleib zwischen den beiden Tragwalzen unterhalb des Abstandsspaltes (G) vorgesehen ist und dieses Abdichtmittel eine schwenkbare, im wesentlichen über die gesamte maximale Bahnbreite des herzustellenden Wickels (R; ...) sich erstreckende Seitenwand (11) aufweist, deren Schwenkachse (11A) sich etwa parallel zu den Tragwalzenachsen erstreckt, die an die von der Bahn (PB) umschlungene Tragwalze TW1 unter Freilassung eines Bahndurchtrittsspaltes (GP) für den Wickelvorgang dichtend heranschwenkbar ist und die für den Einfädelvorgang der Bahn (PB) von der umschlungenen Tragwalze (TW1) fortbewegbar, insbesondere fortschwenkbar, ist.

2. Wickelmaschine nach Anspruch 1, dadurch gekennzeichnet, daß der von der schwenkbaren Seitenwand (11) gebildete Bahndurchtrittsspalt (GP) durch von der umschlungenen Tragwalze (TW1) radial beabstandete Leitflächen (12) in Richtung auf die einlaufende Bahn (PB) hin verlängert ist.

3. Wickelvorrichtung nach Anspruch 2, dadurch gekennzeichnet, daß in den Leitflächen (12) Druckgasdüsen (13) angeordnet sind.

4. Wickelvorrichtung nach einem der Ansprüche 1 bis 3, dadurch gekennzeichnet, daß die Abdichtmittel an sich bekannte, vorzugsweise um eine Tragwalzenachse, schwenkbare Dichtflächen (14) zur Anlage an die Stirnflächen (RE) des bereits hergestellten Wickels (R; ...) aufweisen und
die Dichtflächen (14) jeweils eine von dem Wickel (R; ...) aus der Dichtposition um eine im wesentlichen senkrecht zur Wickelachse sich erstreckende Schwenkachse (15) fortschwenkbare Teilfläche (14A) aufweisen, so daß der Schwenkradius (SR) der Dichtflächen (14) bei vom Wickel (R; ...) fortgeschwenkter Teilfläche (14A) im Vergleich zur an dem Wickel (R; ...) anliegenden Teilfläche (14A) verringert wird.

5. Wickelvorrichtung nach einem der Ansprüche 1 bis 4, dadurch gekennzeichnet, daß das Abdichtmittel unterhalb des Abstandsspaltes (G) aus einem im übrigen bezüglich der Tragwalzen (TW1 und TW2) ortsunveränderlichen Windkasten (16) besteht.

6. Wickelvorrichtung nach einem der Ansprüche 1 bis 5, insbesondere nach Anspruch 5, dadurch gekennzeichnet, daß der Windkasten (16) an den oberen Enden (17A) seiner Stirnwände (17) einen sich zwischen die Tragwalzen TW1 und TW2 hinein erstreckenden Abdichttisch (18) aufweisen, der einen axialen Abstand (GR) zum Stirnende (RE) eines Wickels maximaler Breite beläßt.

7. Wickelvorrichtung nach einem der Ansprüche 1 bis 6, insbesondere nach den Ansprüchen 5 oder 6, dadurch gekennzeichnet, daß die Dichtflächen (14) zur Anlage an die Stirnflächen (RE) des bereits teilweise hergestellten Wickels (R; ...) an ihren unteren Enden (14B) eine sich von den Stirnflächen (RE) des Wickels (R; ...) etwa axial gerichtet forterstreckende Abdichtplatte (19) aufweisen.

8. Wickelvorrichtung nach einem der Ansprüche 1 bis 7, dadurch gekennzeichnet, daß der ortsfeste Windkasten (16) sich bis deutlich oberhalb der Engstelle zwischen den beiden Tragwalzen nach oben erstreckt.

9. Wickelvorrichtung nach einem der Ansprüche 1 bis 8, gekennzeichnet durch eine Kolben-/Zylinder-Einheit (29) zum Verschränken der Seitenwand (11).

10. Wickelvorrichtung nach einem der Ansprüche 1 bis 9, gekennzeichnet durch den Windkasten (16) versteifende Diagonalstreben oder -platten (30) zwischen einer Bodenplatte (27) und einer ortsfesten Seitenwand (28).

## Claims

1. A winding machine for winding webs, optionally divided longitudinally, preferably webs of paper (**PB**),
with two support rollers (**TW1** and **TW2**) supporting the rolls (**R**; **R'**; **R''**; **R'''**; ...) to be produced in a roll bed,
of which optionally one or both is or are provided with deformable coverings (**M1** and **M2**) preferably deformable to different degrees,
wherein the web (**PB**) extending through the gap (**G**) between the two support rollers (**TW1** and **TW2**) passes in part around one of the two support rollers (**TW1**) during the winding,
with a space (**DR**) bounded by the two support rollers (**TW1** and **TW2**) and the roll (**R**; ...) already produced in part;
with sealing means of the said space (**DR**) at its end faces (**E**) and from below the gap (**G**) between the two support rollers (**TW1** and **TW2**), and
with means for producing an over-pressure in the aforesaid space (**DR**) in order to relieve the inherent weight of the roll (**R**; ...),
**characterized in that**
one of the sealing means is provided below the gap (**G**) for permanent residence between the two support rollers and the said sealing means is provided with a pivotable lateral wall (**11**), which extends substantially over the entire maximum web width of the roll (**R**; ...) to be produced and the pivot axis (**11A**) of which extends approximately parallel to the support-roller axes, is pivotable in a sealed manner towards the support roller **TW1** - around which the web (**PB**) passes - so as to leave a gap (**GP**) for the passage of the web for the winding procedure and is movable forwards, and in particular pivotable forwards, from the passed-around support roller (**TW1**) for the threading procedure of the web (**PB**).

2. A winding machine according to Claim 1, **characterized in that** the gap (**GP**) - formed by the pivotable lateral wall (**11**) - for the passage of the web is prolonged in the direction towards the incoming web (**PB**) by guide faces (**12**) spaced radially from the passed-around support roller (**TW1**).

3. A winding device according to Claim 2, **characterized in that** compressed-gas nozzles (**13**) are arranged in the guide faces (**12**).

4. A winding device according to one of Claims 1 to 3, **characterized in that** the sealing means are provided with pivotable sealing faces (**14**) known *per se*, preferably pivotable about a support-roller axis, for abutment against the end faces (**R**E) of the roll (**R**; ...) already produced, and the sealing faces (**14**) are provided in each case with a partial surface (**14A**) pivotable forwards by the roll (**R**; ...) out of the sealing position about a pivot axis (**15**) extending substantially at a right angle to the roll axis, so that as the partial surface (**14A**) is pivoted forwards by the roll (**R**; ...) the pivoting radius (**SR**) of the sealing faces (**14**) is reduced as compared with the partial surface (**14A**) resting against the roll (**R**; ...).

5. A winding device according to one of Claims 1 to 4, **characterized in that** the sealing means below the gap (**G**) comprises a winding box (**16**) which is also immovable with respect to the support rollers (**TW1** and **TW2**).

6. A winding device according to one of Claims 1 to 5, in particular according to Claim 5, **characterized in that** the winding box (**16**) [is] provided at the upper ends (**17A**) of its end faces (**17**) with a sealing table (**18**) which extends between the support rollers **TW1** and **TW2** and which allows an axial gap (**GR**) from the end face (**RE**) of the roll of maximum width.

7. A winding device according to one of Claims 1 to 6, in particular according to Claim 5 or 6, **characterized in that** for abutment against the end faces (**RE**) of the roll (**R**; ...) already produced in part the sealing faces (**14**) are provided at their lower ends (**14B**) with a sealing plate (**19**) extending forwards and directed approximately axially from the end faces (**RE**) of the roll (**R**;...).

8. A winding device according to one of Claims 1 to 7, **characterized in that** the stationary winding box (**16**) extends upwards to perceptibly above the narrow point between the two support rollers.

9. A winding device according to one of Claims 1 to 8, **characterized by** a piston/cylinder unit (**29**) for [pivoting] the lateral wall (**11**).

10. A winding device according to one of Claims 1 to 9, **characterized by** diagonal braces or plates (**30**) reinforcing the winding box (**16**) between a base plate (**27**) and a stationary lateral wall (**28**).

## Revendications

1. Machine d'enroulement pour enrouler des bandes, divisées le cas échéant en longueur, de préférence de bandes de papier (PB), avec deux rouleaux de support (TW1 et TW2) portant les rouleaux à fabriquer (R ; R' ; R'' ; R''' ; ...) dans un lit d'enroulement,
dont le cas échéant un ou les deux présentent des enveloppes (M1 et M2) déformables, de préférence déformables selon une force différente, où l'un des deux rouleaux de support (TW1) pendant l'enroulement est entouré partiellement par la bande (PB) passant à travers la fente d'espacement (G) entre les deux rouleaux de support (TW1 et TW2),
avec un espace (DR) délimité par les deux rouleaux de support (TW1 et TW2) et le rouleau (R; ...) déjà réalisé en partie ;
avec des moyens de réalisation d'étanchéité de cette espace (DR) à ses extrémités frontales (E) et depuis en dessous de la fente d'espacement (G) entre les deux rouleaux de support (TW1 et TW2) et
avec des moyens pour produire une surpression dans l'espace mentionné (DR) pour le déchargement du poids propre du rouleau (R ; ...),
**caractérisée**
en ce que l'un des moyens de réalisation d'étanchéité est prévu pour rester stationnaire entre les deux rouleaux de support en dessous de la fente d'espacement (G) et que ce moyen de réalisation d'étanchéité présente une paroi latérale pivotante (11), s'étendant sensiblement sur toute la largeur de bande maximale du rouleau à réaliser (R ; ...), dont l'axe de pivotement (11A) s'étend à peu près parallèlement aux axes de rouleaux de support, qui peut être amenée à pivoter d'une manière étanche contre le rouleau de support (TW1) entouré par la bande (PB), en laissant subsister une fente de passage de bande (GP) pour l'opération d'enroulement et qui, pour l'opération d'enfilage de la bande (PB), peut être éloignée du rouleau de support entouré (TW1) notamment par un pivotement au loin.

2. Machine d'enroulement selon la revendication 1, caractérisée en ce que la fente de passage de bande (GP) formée par la paroi latérale pivotante (11) est prolongée par des faces de guidage (12) espacées radialement du rouleau de support entouré (TW1), en direction de la bande entrante (PB).

3. Dispositif d'enroulement selon la revendication 2, caractérisé en ce que des buses de gaz comprimé (13) sont disposées dans les faces de guidage (12).

4. Dispositif d'enroulement selon l'une des revendications 1 à 3, caractérisé en ce que les moyens de réalisation d'étanchéité présentent des faces d'étanchéité connues (14), pivotant de préférence autour d'un axe de rouleau de support, pour l'application aux faces frontales (RE) du rouleau déjà réalisé (R ; ...) et que les faces d'étanchéité (14) présentent respectivement une face partielle (14A) pouvant être amenée à pivoter du rouleau (R ; ...) de la position d'étanchéité autour d'un axe de pivotement (15) s'étendant sensiblement perpendiculairement à l'axe d'enroulement, de telle sorte que le rayon de pivotement (SR) des faces d'étanchéité (14), lorsque la face partielle (14A) a été pivotée au loin du rouleau (R ; ...), est diminué, en comparaison avec la face partielle (14A) s'appliquant au rouleau (R ; ...).

5. Dispositif d'enroulement selon l'une des revendications 1 à 4, caractérisé en ce que le moyen de réalisation d'étanchéité est constitué en dessous de la fente d'écartement (G) d'une boîte à vent (16) dont, par ailleurs, l'emplacement ne peut pas être modifié par rapport aux rouleaux de support (TW1 et TW2).

6. Dispositif d'enroulement selon l'une des revendications 1 à 5, notamment selon la revendication 5, caractérisé en ce que la boîte à vent (16) présente aux extrémités supérieures (17A) de ses parois frontales (17) une table d'étanchéité (18) s'étendant vers l'intérieur entre les rouleaux de support (TW1 et TW2), qui laisse subsister un écart axial (GR) à l'extrémité frontale (RE) d'un rouleau d'une largeur maximale.

7. Dispositif d'enroulement selon l'une des revendications 1 à 6, notamment selon les revendications 5 ou 6, caractérisé en ce que les faces d'étanchéité (14), pour l'application aux faces frontales (RE) du rouleau (R ; ...) déjà partiellement réalisé présentent à leurs extrémités inférieures (14B) une plaque d'étanchéité (19) s'étendant depuis les faces frontales (RE) du rouleau (R ; ...) à peu près axialement.

8. Dispositif d'enroulement selon l'une des revendications 1 à 7, caractérisé en ce que la boîte à vent fixe (16) s'étend jusqu'à nettement au-dessus de l'emplacement resserré entre les deux rouleaux de support vers le haut.

9. Dispositif d'enroulement selon l'une des revendications 1 à 8, caractérisé par une unité à piston et à cylindre (29) pour le pivotement de la paroi latérale (11).

10. Dispositif d'enroulement selon l'une des revendications 1 à 9, caractérisé par des barres ou plaques diagonales (30) renforçant la boîte à vent (16), entre une plaque de fond (27) et une paroi latérale fixe (28).
